# EUROPÄISCHE PATENTSCHRIFT

(11) **EP 3 099 430 B1**
(45) Veröffentlichungstag und Bekanntmachung des Hinweises auf die Patenterteilung: **01.11.2017**
(21) Anmeldenummer: 15700669.3
(22) Anmeldetag: 15.01.2015
(51) Int. Cl.: B21B 37/76

(54) **KÜHLSTRECKE MIT ZWEIFACHER KÜHLUNG AUF EINE JEWEILIGE SOLLGRÖSSE**
COOLING SECTION WITH DUAL COOLING TO A PARTICULAR TARGET VALUE
SECTION DE REFROIDISSEMENT AVEC REFROIDISSEMENT DOUBLE À UNE VALEUR DE CONSIGNE RESPECTIVE

(30) Priorität: 28.01.2014 EP 14152872
(43) Veröffentlichungstag der Anmeldung: 07.12.2016
(73) Patentinhaber: Primetals Technologies Germany GmbH, 91052 Erlangen (DE)
(72) Erfinder: WEINZIERL, Klaus, 90480 Nürnberg (DE)
(74) Vertreter: Metals@Linz
(86) Internationale Anmeldenummer: PCT/EP2015/050662
(87) Internationale Veröffentlichungsnummer: WO 2015/113825

(56) Entgegenhaltungen:
- EP-A1- 2 468 905
- EP-A1- 2 540 404
- WO-A2-01/47647
- DE-B4-102008 011 303

## Beschreibung

Die vorliegende Erfindung betrifft ein Betriebsverfahren für eine Kühlstrecke zum Kühlen eines Walzguts,
- wobei Abschnitte des Walzguts während des Durchlaufens der Kühlstrecke zunächst in einer ersten Abkühlphase mittels vorderer Kühleinrichtungen der Kühlstrecke mit einem flüssigen Kühlmittel gekühlt werden, sodann in einer an die erste Abkühlphase anschließenden zweiten Abkühlphase nicht mit dem flüssigen Kühlmittel gekühlt werden und schließlich in einer an die zweite Abkühlphase anschließenden dritten Abkühlphase mittels hinterer Kühleinrichtungen der Kühlstrecke erneut mit dem flüssigen Kühlmittel gekühlt werden,
- wobei eine Steuereinrichtung der Kühlstrecke jeweils eine anfängliche Energiegröße entgegennimmt, welche die Abschnitte vor dem Durchlaufen der Kühlstrecke aufweisen,
- wobei die Steuereinrichtung weiterhin eine Sollenergie entgegennimmt,
- wobei die Steuereinrichtung anhand der anfänglichen Energiegröße und der Sollenergie einen ersten Sollkühlmittelverlauf ermittelt, mit dem der jeweilige Abschnitt des Walzguts in der ersten Abkühlphase beaufschlagt werden soll,
- wobei die Steuereinrichtung die vorderen Kühleinrichtungen entsprechend dem ersten Sollkühlmittelverlauf ansteuert, während der jeweilige Abschnitt des Walzguts die vorderen Kühleinrichtungen passiert.

Die vorliegende Erfindung betrifft weiterhin ein Computerprogramm, das Maschinencode umfasst, der von einer Steuereinrichtung für eine Kühlstrecke abarbeitbar ist, wobei die Abarbeitung des Maschinencodes durch die Steuereinrichtung bewirkt, dass die Steuereinrichtung die Kühlstrecke gemäß einem derartigen Betriebsverfahren betreibt.

Die vorliegende Erfindung betrifft weiterhin eine Steuereinrichtung für eine Kühlstrecke, wobei die Steuereinrichtung mit einem derartigen Computerprogramm programmiert ist.

Die vorliegende Erfindung betrifft weiterhin eine Kühlstrecke zum Kühlen eines Walzguts,
- wobei die Kühlstrecke vordere und hintere Kühleinrichtungen aufweist, mittels derer jeweils ein in einem Wirkbereich der jeweiligen Kühleinrichtung befindlicher Abschnitt des Walzguts mit einer jeweiligen Kühlmittelmenge beaufschlagbar ist,
- wobei die Kühlstrecke eine Transporteinrichtung aufweist, von der das Walzgut durch die Kühlstrecke transportierbar ist, so dass die Abschnitte des Walzguts die Wirkbereiche der Kühleinrichtungen nacheinander durchlaufen,
- wobei die Kühlstrecke eine derartige Steuereinrichtung aufweist, welche die Kühlstrecke gemäß einem derartigen Betriebsverfahren betreibt.

Ein derartiges gattungsgemässes Betriebsverfahren ist beispielsweise aus der DE 10 2008 011 303 B4 (korrespondierend: US 8 369 979 B2) und auch aus der WO 2005/099 923 A1 (korrespondierend:
US 7 853 348 B2) bekannt. Bei dem aus der DE 10 2008 011 303 B4 bekannten Betriebsverfahren sind über die Ausgestaltung der Kühlung während der dritten Abkühlphase keine näheren Ausführungen getroffen. Bei dem aus der WO 2005/099 923 A1 bekannten Betriebsverfahren erfolgt in der dritten Abkühlphase ein Abschrecken des Walzguts auf eine Solltemperatur oder darunter.

In einer Warmbandstraße oder Grobblechstraße wird Stahl hergestellt. In der Kühlstrecke der Warmbandstraße bzw. Grobblechstraße werden durch die dort erfolgende Kühlung des Walzguts die Materialeigenschaften des Walzguts eingestellt. Mit dem zeitlichen Verlauf des Abkühlvorgangs liegen auch die erzielten Materialeigenschaften fest.

Der zeitliche Kühlverlauf wird oftmals als zeitlicher Temperaturverlauf vorgegeben. In manchen Fällen wird auch eine Verteilung einer Wassermenge nach einer vorgegebenen Kühlstrategie in Verbindung mit einer Temperatur am Ende der Kühlstrecke vorgegeben. Möglich ist auch eine zweistufige Vorgehensweise, das heißt zusätzlich die Vorgabe einer weiteren Temperatur an einem Messort innerhalb der Kühlstrecke. Aufgrund von auftretenden Phasenumwandlungen ist die Vorgabe einer Temperatur jedoch oftmals von Nachteil bzw. problematisch. Denn aufgrund der bei der Phasenumwandlungen auftretenden Umwandlungswärme ist die Vorgabe einer auf der Temperatur basierenden Kühlung in vielen Fällen nicht mehr eindeutig, das heißt, es gibt mehr als eine Lösung für die Wassermenge, die auf das Walzgut aufzubringen ist. Die sich für die verschiedenen Lösungen ergebenden Materialeigenschaften sind jedoch voneinander verschieden.

Das aus der DE 10 2008 011 303 B4 bekannte Betriebsverfahren arbeitet auch bei Stählen mit hohem Kohlenstoffgehalt bereits recht gut. Nachteilig ist bei diesem Verfahren jedoch, dass die Phasenumwandlung als solche nur suboptimal kontrolliert werden kann. Insbesondere ist die Kühlung oftmals nicht derart ermittelbar, dass die Phasenumwandlung möglichst kurze Zeit benötigt. Dies ist insbesondere bei relativ kurzen Kühlstrecken von Nachteil. Falls die Kühlung durch die das Walzgut umgebende Luft und durch den Kontakt mit den Transportrollen der Kühlstrecke einen relativ hohen Beitrag zur Gesamtkühlung liefert, ist es weiterhin schwierig, die Materialeigenschaften konstant zu halten. Für relativ lange Kühlstrecken ist es hingegen bekannt, im Rahmen einer zweistufigen Kühlung mit einer Zwischentemperaturmessung zu arbeiten. In diesem Fall kann die Phasenumwandlung relativ schnell erfolgen. Dieses Verfahren stößt jedoch an seine Grenzen, wenn die Phasenumwandlung bereits eingesetzt hat, da dann die Regelung nicht mehr eindeutig bleibt, falls die Phasenumwandlung am Ende der Kühlstrecke noch nicht beendet ist.

Die Aufgabe der vorliegenden Erfindung besteht darin, Möglichkeiten zu schaffen, mittels derer ein verbesserter Betrieb der Kühlstrecke möglich ist.

Die Aufgabe wird durch ein Betriebsverfahren für eine Kühlstrecke mit den Merkmalen des Anspruchs 1 gelöst. Vorteilhafte Ausgestaltungen des Betriebsverfahrens sind Gegenstand der abhängigen Ansprüche 2 bis 8.

Erfindungsgemäß wird ein Betriebsverfahren der eingangs genannten Art dadurch ausgestaltet,
- dass die Steuereinrichtung weiterhin eine Sollenthalpie entgegennimmt,
- dass die Steuereinrichtung anhand einer für den jeweiligen Abschnitt in der zweiten Abkühlphase erwarteten Enthalpie und der Sollenthalpie einen zweiten Sollkühlmittelverlauf ermittelt, mit dem der jeweilige Abschnitt des Walzguts in der dritten Abkühlphase beaufschlagt werden soll, und
- dass die Steuereinrichtung die hinteren Kühleinrichtungen entsprechend dem zweiten Sollkühlmittelverlauf ansteuert, während der jeweilige Abschnitt des Walzguts die hinteren Kühleinrichtungen passiert.

Es ist möglich, dass die anfängliche Energiegröße und die Sollenergie Temperaturen sind. Diese Vorgehensweise ist insbesondere dann möglich, wenn eine etwaige Phasenumwandlung am Ende der ersten Abkühlphase noch nicht begonnen hat. In jedem Fall ist es aber möglich, dass die anfängliche Energiegröße und die Sollenergie Enthalpien sind. In diesem Fall ist die Sollenergie jedoch - obwohl es sich um eine Enthalpie handelt - eine von der Sollenthalpie verschiedene Größe.

Es ist von Vorteil, dass die Steuereinrichtung den ersten Sollkühlmittelverlauf derart ermittelt, dass der jeweilige Abschnitt des Walzguts ab dem Eintreten in die Kühlstrecke mit der maximal möglichen Kühlmittelmenge beaufschlagt wird, so dass die erste Abkühlphase so früh wie möglich endet. Dadurch wird die Länge des Teilabschnitts der Kühlstrecke minimiert, der zum Erreichen der Sollenergie erforderlich ist.

In analoger Weise ist es von Vorteil, dass die Steuereinrichtung den zweiten Sollkühlmittelverlauf derart ermittelt, dass der jeweilige Abschnitt des Walzguts bis zum Austreten aus der Kühlstrecke mit der maximal möglichen Kühlmittelmenge beaufschlagt wird, so dass die dritte Abkühlphase so spät wie möglich beginnt. Dadurch verbleibt eine möglichst große Zeitspanne zum Durchführen der Phasenumwandlung.

Das Walzgut wird mittels Transportrollen durch die Kühlstrecke transportiert. In einer besonders bevorzugten Ausgestaltung der vorliegenden Erfindung ist vorgesehen, dass die Steuereinrichtung anhand der Sollenergie oder einer anhand der Sollenergie und eines tatsächlichen ersten Kühlmittelverlaufs ermittelten Istenergie und einer chemischen Zusammensetzung des Walzguts einen Soll-Rollenkühlungsverlauf für in einem mit der zweiten Abkühlphase korrespondierenden Bereich der Kühlstrecke angeordnete Transportrollen ermittelt und diese Transportrollen entsprechend dem ermittelten Soll-Rollenkühlungsverlauf kühlt. Der Soll-Rollenkühlungsverlauf kann für eine bestimmte der Transportrollen oder eine bestimmte Gruppe von Transportrollen beispielsweise als einfache binäre (ein-aus) Funktion der Zeit oder des Ortes des Walzgutes bestimmt sein. Es sind jedoch auch feinere Unterteilungen mit Zwischenstufen der Kühlung der jeweiligen Transportrolle bzw. Gruppe von Transportrollen möglich.

Oftmals wird der Soll-Rollenkühlungsverlauf derart bestimmt sein, dass die Kühlung der Transportrollen abgeschaltet ist, während das Walzgut den entsprechenden Bereich der Kühlstrecke passiert. In der verbleibenden Zeit, während also kein Walzgut den entsprechenden Bereich der Kühlstrecke passiert, werden die Transportrollen in diesem Fall aktiv gekühlt. Gegebenenfalls kann die Kühlung bereits kurz bevor das Walzgut den entsprechenden Bereich erreicht, abgeschaltet werden. In einer etwas vereinfachten Ausgestaltung ist es alternativ möglich, dass die Kühlung der entsprechenden Transportrollen reduziert oder abgeschaltet wird, während das Walzgut den entsprechenden Bereich passiert.

Durch beide Vorgehensweisen ist es möglich, die Temperatur bzw. die Enthalpie der Abschnitte des Walzguts zumindest in begrenztem Umfang gezielt zu beeinflussen. Durch die entsprechende Beeinflussung der Kühlung der Transportrollen kann weiterhin der resultierende Stellbereich der insgesamt auf das Walzgut wirkenden Kühlung vergrößert werden. Insbesondere bei dünnem Walzgut kann dadurch die Qualität der Kühlung verbessert werden. Dies gilt ganz besonders, wenn die Kühlung der Transportrollen als Außenkühlung realisiert ist, dass also das Kühlmittel von außen auf die Transportrollen aufgespritzt wird.

Unabhängig davon, ob die eine oder die andere Möglichkeit realisiert wird, werden die Transportrollen jedoch nur dann gekühlt, wenn sich in dem entsprechenden Bereich der Kühlstrecke kein Walzgut befindet. Gegebenenfalls kann diese Kühlung dadurch realisiert werden, dass die Transportrollen über diejenigen Kühleinrichtungen mit Kühlmittel beaufschlagt werden, mittels derer normalerweise das Walzgut mit Kühlmittel beaufschlagt wird. Alternativ können für die Transportrollen eigene Kühleinrichtungen vorhanden sein.

Vorzugsweise ermittelt die Steuereinrichtung die in der zweiten Abkühlphase für den jeweiligen Abschnitt erwartete Enthalpie anhand der anfänglichen Energiegröße des jeweiligen Abschnitts des Walzguts und der Beaufschlagung des jeweiligen Abschnitts des Walzguts mit einem tatsächlichen ersten Kühlmittelverlauf. Dadurch steht ein besonders zuverlässiger Wert für die erwartete Enthalpie zur Verfügung.

Die Aufgabe wird weiterhin durch ein Computerprogramm mit den Merkmalen des Anspruchs 9 gelöst. Erfindungsgemäß bewirkt die Abarbeitung des Maschinencodes durch die Steuereinrichtung, dass die Steuereinrichtung ein erfindungsgemäßes Betriebsverfahren - so wie obenstehend erläutert - ausführt.

Die Aufgabe wird weiterhin durch eine Steuereinrichtung für eine Kühlstrecke mit den Merkmalen des Anspruchs 10 gelöst. Erfindungsgemäß ist die Steuereinrichtung mit einem erfindungsgemäßen Computerprogramm programmiert.

Die Aufgabe wird weiterhin durch eine Kühlstrecke zum Kühlen eines Walzguts mit den Merkmalen des Anspruchs 11 gelöst. Erfindungsgemäß weist die Kühlstrecke eine erfindungsgemäße Steuereinrichtung auf, welche die Kühlstrecke gemäß einem erfindungsgemäßen Betriebsverfahren betreibt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Kühlstrecke,
- FIG 2: ein Ablaufdiagramm,
- FIG 3: einen Ausschnitt eines Walzguts,
- FIG 4: einen Abkühlverlauf eines Abschnitts des Walzguts als Funktion der Zeit,
- FIG 5: ein Ablaufdiagramm,
- FIG 6: einen Ansteuerzustand der Kühlstrecke als Funktion des Ortes und
- FIG 7: ein Ablaufdiagramm.

Gemäß FIG 1 soll ein Walzgut 1 in einer Kühlstrecke 2 gekühlt werden. Das Walzgut 1 besteht aus Metall. Oftmals handelt es sich bei dem Walzgut 1 um ein flaches Walzgut, beispielsweise ein Metallband, insbesondere ein Stahlband. Alternativ kann es sich im Falle eines flachen Walzguts 1 um ein Grobblech (in der Regel ebenfalls aus Stahl) handeln. Die Kühlstrecke 2 ist in der Regel einer Walzstraße - beispielsweise einer Fertigstraße - nachgeordnet, in welcher das Walzgut 1 warmgewalzt wurde. Üblicherweise weist die Walzstraße mehrere Walzgerüste auf. In FIG 1 ist der Übersichtlichkeit halber nur ein Walzgerüst 3 - beispielsweise das letzte Walzgerüst 3 der Walzstraße - dargestellt.

Zwischen der Walzstraße und der Kühlstrecke 2 (bzw. hiermit korrespondierend vor der Kühlstrecke 2) ist oftmals ein Temperaturmessplatz 4 angeordnet, an dem eine Temperatur T des Walzguts 1 erfasst wird. Der Temperaturmessplatz 4 wird nachfolgend zur Unterscheidung von weiteren, später eingeführten Temperaturmessplätzen als eingangsseitiger Temperaturmessplatz 4 bezeichnet.

Die Kühlstrecke 2 weist eine Vielzahl von Transportrollen 5 auf. Mittels der Transportrollen 5 wird das Walzgut 1 durch die Kühlstrecke 2 transportiert. In der Regel sind zumindest einige der Transportrollen 5 angetrieben. Die Transportrollen 5 bilden in ihrer Gesamtheit eine Transporteinrichtung, von der das Walzgut 1 mit einer Transportgeschwindigkeit v durch die Kühlstrecke 2 transportiert wird.

Die Kühlstrecke 2 weist weiterhin eine Vielzahl von vorderen Kühleinrichtungen 6, mittleren Kühleinrichtungen 7 und hinteren Kühleinrichtungen 8 auf. Die Kühleinrichtungen 6 bis 8 wirken in einem jeweiligen Wirkbereich auf das Walzgut 1. Mittels der Kühleinrichtungen 6 bis 8 wird das Walzgut 1 (genauer: der sich zu diesem Zeitpunkt im Wirkbereich der jeweiligen Kühleinrichtung 6 bis 8 befindende Abschnitt des Walzguts 1) mit einer jeweiligen Kühlmittelmenge eines flüssigen, meist auf Wasser basierenden Kühlmittels 9 beaufschlagt.

Die Kühlstrecke 2 weist weiterhin eine Steuereinrichtung 10 auf. Unter Steuerung und Kontrolle durch die Steuereinrichtung 10 wird die Kühlstrecke 2 betrieben.

Die Steuereinrichtung 10 ist in der Regel mit einem Computerprogramm 11 programmiert. Das Computerprogramm 11 kann der Steuereinrichtung 10 beispielsweise über einen Datenträger 12 zugeführt werden, auf dem das Computerprogramm 11 in maschinenlesbarer Form (vorzugsweise in ausschließlich maschinenlesbarer Form, insbesondere in elektronischer Form) gespeichert ist. Der Datenträger 12 kann beliebig ausgestaltet sein. Die Darstellung in FIG 1, in welcher der Datenträger 12 als USB-Memorystick dargestellt ist, ist nur rein beispielhaft.

Das Computerprogramm 11 umfasst Maschinencode 13, der von der Steuereinrichtung 10 abarbeitbar ist. Die Abarbeitung des Maschinencodes 13 durch die Steuereinrichtung 10 bewirkt, dass die Steuereinrichtung 10 die Kühlstrecke 2 gemäß einem Betriebsverfahren betreibt, das nachstehend in Verbindung mit FIG 2 näher erläutert wird.

Gemäß FIG 2 nimmt die Steuereinrichtung 9 zunächst in einem Schritt S1 eine Information C über die chemische Zusammensetzung des Walzguts 1 entgegen.

Als nächstes wird das Walzgut 1 innerhalb der Steuereinrichtung 9 in einem Schritt S2 datentechnisch in eine Vielzahl von Abschnitten 14 unterteilt (siehe FIG 3). Die Abschnitte 14 sind nur virtuell innerhalb der Steuereinrichtung 9 vorhanden. Die Abschnitte 14 können beispielsweise durch eine vorbestimmte Länge, durch eine vorbestimmte Masse oder durch einen Zeittakt bestimmt sein. Auch andere Unterteilungen sind möglich.

In einem Schritt S3 nimmt die Steuereinrichtung 10 für einen jeweiligen Abschnitt 14 eine anfängliche Energiegröße EA entgegen.

Es ist möglich, dass der Steuereinrichtung 10 die anfängliche Energiegröße EA als solche vorgegeben wird. Alternativ ist es möglich, dass der Steuereinrichtung 10 Größen vorgegeben werden, anhand derer die Steuereinrichtung 10 die anfängliche Energiegröße EA ermittelt. Beispielsweise kann der Steuereinrichtung 10 eine Temperatur vorgegeben werden. Wenn die Temperatur groß genug ist, kann ohne weiteres angenommen werden, dass der jeweilige Abschnitt 14 des Walzguts 1 vollständig in der Phase Austenit vorliegt. In diesem Fall kann ohne weiteres anhand der Temperatur direkt die Enthalpie als anfängliche Energiegröße EA ermittelt werden. Auch ist es möglich, die Temperatur und mindestens einen Phasenanteil vorzugeben und anhand der Temperatur und des mindestens einen Phasenanteils die Enthalpie zu ermitteln.

Unabhängig davon, welche Vorgehensweise ergriffen wird, korrespondiert die anfängliche Energiegröße EA mit einer jeweiligen thermischen Energie, welche der jeweilige Abschnitt 14 vor dem Durchlaufen der Kühlstrecke 2 aufweist. Es kann sich bei der anfänglichen Energiegröße EA um eine Temperatur handeln, beispielsweise um eine am eingangsseitigen Temperaturmessplatz 4 erfasste Temperatur T des entsprechenden Abschnitts 14. Vorzugsweise handelt es sich bei der anfänglichen Energiegröße EA jedoch um eine Enthalpie. In diesem Fall wird bei der anfänglichen Energiegröße EA gegebenenfalls zusätzlich zur Temperatur T auch der Phasenzustand des entsprechenden Abschnitts 14 mit berücksichtigt.

Die Steuereinrichtung 10 nimmt im Rahmen des Schrittes S3 für den entsprechenden Abschnitt 14 auch eine Sollenergie E1* und eine Sollenthalpie E2* entgegen. Die Sollenergie E1* ist vom gleichen Typ wie die anfängliche Energiegröße EA. Wenn die anfängliche Energiegröße EA eine Temperatur ist, ist auch die Sollenergie E1* eine Temperatur. Wenn die anfängliche Energiegröße EA eine Enthalpie ist, ist auch die Sollenergie E1* eine Enthalpie. Die Sollenergie E1* ist jedoch in jedem Fall eine von der Sollenthalpie E2* verschiedene Größe. Die Sollenthalpie E2* ist im Ergebnis stets eine Enthalpie. Es ist jedoch möglich, die Sollenthalpie E2* alternativ direkt durch Vorgabe einer Enthalpie oder indirekt durch Vorgabe einer Temperatur und mindestens eines Phasenanteils zu spezifizieren.

Die Sollenergie E1* gibt an, welche Istenergie E1 der entsprechende Abschnitt 14 des Walzguts 1 am Ende einer ersten Abkühlphase I (siehe FIG 4) aufweisen soll. Die Sollenthalpie E2* gibt an, welche Istenthalpie E2 der entsprechende Abschnitt 14 des Walzguts 1 am Ende einer dritten Abkühlphase III (siehe FIG 4) aufweisen soll. Die erste und die dritte Abkühlphase I, III sind gemäß FIG 4 durch eine zweite Abkühlphase II voneinander getrennt. Die zweite Abkühlphase II folgt jedoch unmittelbar auf die erste Abkühlphase I. Ebenso folgt die dritte Abkühlphase III unmittelbar auf die zweite Abkühlphase II.

In einem Schritt S4 ermittelt die Steuereinrichtung 10 einen ersten Sollkühlmittelverlauf K1*. Der erste Sollkühlmittelverlauf K1* gibt an, mit welcher Kühlmittelmenge der jeweilige Abschnitt 14 des Walzguts 1 in der ersten Abkühlphase I beaufschlagt werden soll. Die Steuereinrichtung 10 ermittelt den ersten Sollkühlmittelverlauf K1* anhand der anfänglichen Energiegröße EA und der Sollenergie E1*. Die Ermittlung erfolgt derart, dass eine Istenergie E1 des entsprechenden Abschnitts 14 des Walzguts 1 am Ende der ersten Abkühlphase I möglichst gut mit der Sollenergie E1* korrespondiert.

Die Ermittlung des ersten Sollkühlmittelverlaufs K1* durch die Steuereinrichtung 10 kann nach Bedarf erfolgen. Vorzugsweise ermittelt die Steuereinrichtung 10 den ersten Sollkühlmittelverlauf K1* derart, dass der jeweilige Abschnitt 14 des Walzguts 1 ab dem Eintreten in die Kühlstrecke 2 mit der maximal möglichen Kühlmittelmenge beaufschlagt wird, bis die insgesamt erforderliche Kühlmittelmenge der ersten Abkühlphase I auf den entsprechenden Abschnitt 14 aufgebracht ist. Dadurch wird erreicht, dass die erste Abkühlphase I so früh wie möglich endet. Die entsprechende Vorgehensweise ist in FIG 4 durch einen Pfeil A angedeutet, welcher die Verschiebung des Endes der ersten Abkühlphase I auf einen möglichst frühen Zeitpunkt andeuten soll.

In einem Schritt S5 steuert die Steuereinrichtung 10 die vorderen Kühleinrichtungen 6 entsprechend dem ermittelten ersten Sollkühlmittelverlauf K1* an. Die Ansteuerung erfolgt, während der entsprechende Abschnitt 14 des Walzguts 1 die vorderen Kühleinrichtungen 6 passiert.

Vorzugsweise erfasst die Steuereinrichtung 10 während dieses Zeitraums, das heißt im Rahmen des Schrittes S5, auch einen tatsächlichen Ansteuerzustand der entsprechenden vorderen Kühleinrichtungen 6 und ermittelt daraus einen tatsächlichen ersten Kühlmittelverlauf K1. Der Unterschied zwischen dem ersten Sollkühlmittelverlauf K1* und dem tatsächlichen ersten Kühlmittelverlauf K1 besteht darin, dass der erste Sollkühlmittelverlauf K1* einer Sollansteuerung der vorderen Kühleinrichtungen 6 entspricht, der tatsächliche erste Kühlmittelverlauf K1 hingegen dem zeitlichen Verlauf der Aufbringung einer tatsächlichen Kühlmittelmenge auf den entsprechenden Abschnitt 14 des Walzguts 1 durch die vorderen Kühleinrichtungen 6 entspricht.

In einem Schritt S6 ermittelt die Steuereinrichtung 10 eine erwartete Enthalpie EZ. Die erwartete Enthalpie EZ ist eine Enthalpie, welche der entsprechende Abschnitt 14 des Walzguts 1 in der zweiten Abkühlphase II aufweist. Die erwartete Enthalpie EZ kann von dem entsprechenden Abschnitt 14 des Walzguts 1 am Anfang, in einem mittleren Bereich oder am Ende der zweiten Abkühlphase II angenommen werden. Es ist möglich, dass die Steuereinrichtung 10 die erwartete Enthalpie EZ im Rahmen des Schrittes S6 anhand der anfänglichen Energiegröße EA und des ersten Sollkühlmittelverlaufs K1* ermittelt. Vorzugsweise ermittelt die Steuereinrichtung 10 die erwartete Enthalpie EZ jedoch entsprechend der Darstellung in FIG 2 anhand der anfänglichen Energiegröße EA des jeweiligen Abschnitts 14 des Walzguts 1 und der Beaufschlagung des jeweiligen Abschnitts 14 des Walzguts 1 mit dem tatsächlichen ersten Kühlmittelverlauf K1.

In einem Schritt S7 ermittelt die Steuereinrichtung 10 einen zweiten Sollkühlmittelverlauf K2*. Der zweite Sollkühlmittelverlauf K2* gibt an, mit welcher Kühlmittelmenge der jeweilige Abschnitt 14 des Walzguts 1 in der dritten Abkühlphase III beaufschlagt werden soll. Die Steuereinrichtung 10 ermittelt den zweiten Sollkühlmittelverlauf K2* anhand der für den jeweiligen Abschnitt 14 in der zweiten Abkühlphase II erwarteten Enthalpie EZ und der Sollenthalpie E2*. Die Ermittlung erfolgt derart, dass eine Istenthalpie E2 des entsprechenden Abschnitts 14 des Walzguts 1 am Ende der dritten Abkühlphase III möglichst gut mit der Sollenthalpie E2* korrespondiert.

Die Ermittlung des zweiten Sollkühlmittelverlaufs K2 durch die Steuereinrichtung 10 kann nach Bedarf erfolgen. Vorzugsweise ermittelt die Steuereinrichtung 10 den zweiten Sollkühlmittelverlauf K2* derart, dass der jeweilige Abschnitt 14 des Walzguts 1 bis zum Austreten aus der Kühlstrecke 2 (= letztmöglicher Zeitpunkt) mit der maximal möglichen Kühlmittelmenge beaufschlagt wird, so dass die insgesamt erforderliche Kühlmittelmenge der dritten Abkühlphase III auf den entsprechenden Abschnitt 14 aufgebracht wird. Dadurch wird erreicht, dass die dritte Abkühlphase III so spät wie möglich beginnt. Die entsprechende Vorgehensweise ist in FIG 4 durch einen Pfeil B angedeutet, welcher die Verschiebung des Anfangs der dritten Abkühlphase III auf einen möglichst späten Zeitpunkt andeuten soll.

In einem Schritt S8 steuert die Steuereinrichtung 10 die hinteren Kühleinrichtungen 8 entsprechend dem ermittelten zweiten Sollkühlmittelverlauf K2* an. Die Ansteuerung erfolgt, während der entsprechende Abschnitt 14 des Walzguts 1 die hinteren Kühleinrichtungen 8 passiert.

Die Schritte S3 bis S8 werden entsprechend der Darstellung in FIG 2 für jeden Abschnitt 14 des Walzguts 1 ausgeführt.

Im Ergebnis werden somit die Abschnitte 14 des Walzguts 1 während des Durchlaufens der Kühlstrecke 2 zunächst in der ersten Abkühlphase I mittels der vorderen Kühleinrichtungen 6 der Kühlstrecke 2 mit dem flüssigen Kühlmittel 9 gekühlt. In der an die erste Abkühlphase I anschließenden zweiten Abkühlphase II werden die Abschnitte 14 hingegen nicht mit dem flüssigen Kühlmittel 9 gekühlt. Die hiermit korrespondierenden mittleren Kühleinrichtungen 7 werden von der Steuereinrichtung 10 also nicht angesteuert. In der zweiten Abkühlphase II erfolgt lediglich die unvermeidbare Wärmeabgabe an die Umgebung, insbesondere an die Luft und an die Transportrollen 5. In der an die zweite Abkühlphase II anschließenden dritten Abkühlphase III werden die Abschnitte 14 mittels der hinteren Kühleinrichtungen 8 erneut mit dem flüssigen Kühlmittel 9 gekühlt.

In vielen Fällen ist entsprechend der Darstellung in FIG 1 hinter der Kühlstrecke 2 ein (weiterer) Temperaturmessplatz 15 angeordnet, an dem ebenfalls eine Temperatur T des Walzguts 1 erfasst wird. Der Temperaturmessplatz 15 wird nachfolgend zur Unterscheidung vom eingangsseitigen Temperaturmessplatz 4 als ausgangsseitiger Temperaturmessplatz 15 bezeichnet. Falls der ausgangsseitige Temperaturmessplatz 15 vorhanden ist, wird die dort erfasste Temperatur T des Walzguts 1 von der Steuereinrichtung 10 in einem Schritt S9 mit einer erwarteten Temperatur verglichen. Die erwartete Temperatur kann von der Steuereinrichtung 10 beispielsweise anhand der erwarteten Enthalpie EZ und des zweiten Sollkühlmittelverlaufs K2* oder - bevorzugt - anhand der erwarteten Enthalpie EZ und eines tatsächlichen zweiten Sollkühlmittelverlaufs K2 ermittelt werden. Anhand des Vergleichs kann beispielsweise innerhalb der Steuereinrichtung 10 ein Modell der Kühlstrecke 2 (in den FIG nicht dargestellt) adaptiert werden.

In analoger Weise kann entsprechend der Darstellung in FIG 1 auch in demjenigen Bereich der Kühlstrecke 2, der mit der zweiten Abkühlphase II korrespondiert, ein Temperaturmessplatz 16 angeordnet sein, nachfolgend zur Unterscheidung vom eingangsseitigen und ausgangsseitigen Temperaturmessplatz 4, 15 als mittlerer Temperaturmessplatz 16 bezeichnet. Auch hier kann eine Erfassung einer Temperatur T des Walzguts 1 erfolgen. Auch in diesem Fall kann - analog zur vorigen Adaption - eine Adaption des Modells der Kühlstrecke 2 erfolgen.

Die Sollenergie E1* ist vorzugsweise derart bestimmt, dass eine Phasenumwandlung des entsprechenden Abschnitts 14 des Walzguts 1 noch nicht begonnen hat oder gerade erst begonnen hat und zusätzlich eine Umwandlungsgeschwindigkeit des Metalls bei der korrespondierenden Temperatur T des entsprechenden Abschnitts 14 des Walzguts 1 maximal ist. Die Temperatur T sollte daher in der zweiten Abkühlphase II möglichst konstant gehalten werden. Zu 100% ist diese Konstanthaltung zwar in der Regel nicht möglich, sie sollte jedoch so weit wie möglich angestrebt werden. Zu diesem Zweck ist es von Vorteil, die Wärmeabgabe möglichst so einzustellen, dass die Wärmeabgabe im Ergebnis möglichst mit der durch die Phasenumwandlung generierten Umwandlungswärme korrespondiert.

Die Transportrollen 5 weisen oftmals eine Kühlung auf. Die Kühlung kann beispielsweise als Innenkühlung ausgebildet sein. In diesem Fall werden die Transportrollen 5 - vorzugsweise insbesondere in der Nähe des Außenumfangs der Transportrollen 5 - von einem flüssigen Kühlmedium durchflossen. Alternativ kann das Kühlmedium durch Spritzdüsen oder dergleichen von außen auf die Transportrollen 5 aufgespritzt werden (Außenkühlung). Das flüssige Kühlmedium ist in beiden Fällen meistens Wasser oder basiert zumindest auf Wasser.

Prinzipiell stets, insbesondere jedoch im Falle einer Außenkühlung, kann die Vorgehensweise von FIG 2 entsprechend FIG 5 modifiziert werden.

Auch bei der Vorgehensweise gemäß FIG 5 sind die Schritte S1 bis S8 vorhanden. Zusätzlich sind jedoch Schritte S11 und S12 vorhanden. Im Schritt S11 ermittelt die Steuereinrichtung 10 einen Soll-Rollenkühlungsverlauf KR*. Der Soll-Rollenkühlungsverlauf KR* gibt für einen mit der zweiten Abkühlphase II korrespondierenden Bereich der Kühlstrecke 2 eine Sollkühlung der in diesem Bereich angeordneten Transportrollen 5 an. Die Ermittlung des Schrittes S11 erfolgt anhand der Sollenergie E1* oder der Istenergie E1. Bei der Ermittlung verwendet die Steuereinrichtung 10 zusätzlich die Information C über die chemische Zusammensetzung des Walzguts 1.

Im Schritt S12 erfolgt die Kühlung der entsprechenden Transportrollen 5 entsprechend dem Soll-Rollenkühlungsverlauf KR*. Je nach Ergebnis der Ermittlung des Schrittes S11 ist es möglich, dass die Kühlung der Transportrollen 5 in diesem Bereich der Kühlstrecke 2 beibehalten wird. Alternativ ist es möglich, dass die Kühlung der Transportrollen 5 in diesem Bereich der Kühlstrecke 2 reduziert oder im Extremfall sogar völlig abgeschaltet wird. Dieser Extremfall ist - rein beispielhaft - in FIG 6 dargestellt.

In einer vereinfachten Vorgehensweise ist es alternativ möglich, gemäß FIG 7 die Ermittlung des Schrittes S11 entfallen zu lassen und statt des Schrittes S12 einen Schritt S13 auszuführen. In diesem Fall wird im Schritt S13 die Kühlung der Transportrollen 5 in dem mit der zweiten Abkühlphase II korrespondierenden Bereich der Kühlstrecke 2 reduziert oder schlichtweg abgeschaltet.

In beiden Fällen erfolgt die Anpassung der Kühlung der Transportrollen 5 nur während des Zeitraums, während dessen das Walzgut 1 sich in dem entsprechenden Bereich - also dem mit der zweiten Abkühlphase II korrespondierenden Bereich - der Kühlstrecke 2 befindet. Wenn sich in diesem Bereich kein Walzgut befindet, werden die Transportrollen 5 zeitweise oder permanent gekühlt.

Zusammengefasst betrifft die vorliegende Erfindung somit folgenden Sachverhalt:
Abschnitte 14 eines Walzguts 1 werden während des Durchlaufens einer Kühlstrecke 2 zunächst in einer ersten Abkühlphase I mittels vorderer Kühleinrichtungen 6 gekühlt, sodann in einer daran anschließenden zweiten Abkühlphase II nicht gekühlt und schließlich in einer daran anschließenden dritten Abkühlphase III mittels hinterer Kühleinrichtungen 8 der Kühlstrecke 2 erneut gekühlt. Eine Steuereinrichtung 10 der Kühlstrecke nimmt jeweils eine anfängliche Energiegröße EA entgegen, welche die Abschnitte 14 vor dem Durchlaufen der Kühlstrecke 2 aufweisen. Sie nimmt weiterhin eine Sollenergie E1* und eine Sollenthalpie E2* entgegen. Die Steuereinrichtung 10 ermittelt anhand der anfänglichen Energiegröße EA und der Sollenergie E1* einen ersten Sollkühlmittelverlauf K1*. Sie steuert die vorderen Kühleinrichtungen 6 entsprechend dem ersten Sollkühlmittelverlauf K1* an, während der jeweilige Abschnitt 14 die vorderen Kühleinrichtungen 6 passiert. Anhand einer für den jeweiligen Abschnitt 14 in der zweiten Abkühlphase II erwarteten Enthalpie EZ und der Sollenthalpie E2* ermittelt die Steuereinrichtung 10 einen zweiten Sollkühlmittelverlauf K2. Sie steuert die hinteren Kühleinrichtungen 8 entsprechend dem zweiten Sollkühlmittelverlauf K2* an, während der jeweilige Abschnitt 14 des Walzguts 1 die hinteren Kühleinrichtungen 8 passiert.

Die vorliegende Erfindung weist viele Vorteile auf. Insbesondere können auch bei Stählen mit hohem Kohlenstoffgehalt zuverlässig die Materialeigenschaften eingestellt werden. Weiterhin ist die vorliegende Erfindung auch dann anwendbar, wenn die Kühlstrecke 2 relativ kurz ist. Auch können die Materialeigenschaften über die Gesamtlänge des Walzguts 1 gesehen sehr gleichmäßig eingestellt werden. Dadurch weist das Walzgut 1 über seine Länge gesehen eine relativ geringe Streuung seiner Materialeigenschaften auf. Auch hinter der Kühlstrecke 2 ist eine gute Planheit gegeben. Im Falle eines Bandes als Walzgut 1 werden Bandlaufprobleme und Haspelprobleme vermieden. Schließlich kann die Umwandlungsgeschwindigkeit maximiert werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den durch die Ansprüche definierten Schutzumfang der Erfindung zu verlassen.

## Patentansprüche

1. Betriebsverfahren für eine Kühlstrecke (2) zum Kühlen eines Walzguts (1) aus Metall, insbesondere Stahl,
- wobei Abschnitte (14) des Walzguts (1) während des Durchlaufens der Kühlstrecke (2) zunächst in einer ersten Abkühlphase (I) mittels vorderer Kühleinrichtungen (6) der Kühlstrecke (2) mit einem flüssigen Kühlmittel (9) gekühlt werden, sodann in einer an die erste Abkühlphase (I) anschließenden zweiten Abkühlphase (II) nicht mit dem flüssigen Kühlmittel (9) gekühlt werden und schließlich in einer an die zweite Abkühlphase (II) anschließenden dritten Abkühlphase (III) mittels hinterer Kühleinrichtungen (8) der Kühlstrecke (2) erneut mit dem flüssigen Kühlmittel (9) gekühlt werden,
- wobei eine Steuereinrichtung (10) der Kühlstrecke (2) jeweils eine anfängliche Energiegröße (EA) entgegennimmt, welche die Abschnitte (14) vor dem Durchlaufen der Kühlstrecke (2) aufweisen,
- wobei die Steuereinrichtung (10) weiterhin eine Sollenergie (E1*) entgegennimmt,
- wobei die Steuereinrichtung (10) anhand der anfänglichen Energiegröße (EA) und der Sollenergie (E1*) einen ersten Sollkühlmittelverlauf (K1*) ermittelt, mit dem der jeweilige Abschnitt (14) des Walzguts (1) in der ersten Abkühlphase (I) beaufschlagt werden soll,
- wobei die Steuereinrichtung (10) die vorderen Kühleinrichtungen (6) entsprechend dem ersten Sollkühlmittelverlauf (K1*) ansteuert, während der jeweilige Abschnitt (14) des Walzguts (1) die vorderen Kühleinrichtungen (6) passiert, **dadurch gekennzeichnet,**
- **dass** die Steuereinrichtung (10) weiterhin eine Sollenthalpie (E2*) entgegennimmt,
- die Steuereinrichtung (10) anhand einer für den jeweiligen Abschnitt (14) in der zweiten Abkühlphase (II) erwarteten Enthalpie (EZ) und der Sollenthalpie (E2*) einen zweiten Sollkühlmittelverlauf (K2) ermittelt, mit dem der jeweilige Abschnitt (14) des Walzguts (1) in der dritten Abkühlphase (III) beaufschlagt werden soll, und
- die Steuereinrichtung (10) die hinteren Kühleinrichtungen (8) entsprechend dem zweiten Sollkühlmittelverlauf (K2*) ansteuert, während der jeweilige Abschnitt (14) des Walzguts (1) die hinteren Kühleinrichtungen (8) passiert.

2. Betriebsverfahren nach Anspruch 1,
**dadurch gekennzeichnet,**
**dass** die anfängliche Energiegröße (EA) und die Sollenergie (E1*) Enthalpien sind.

3. Betriebsverfahren nach Anspruch 1 oder 2,
**dadurch gekennzeichnet,**
**dass** die Steuereinrichtung (10) den ersten Sollkühlmittelverlauf (K1*) derart ermittelt, dass der jeweilige Abschnitt (14) des Walzguts (1) ab dem Eintreten in die Kühlstrecke (2) mit der maximal möglichen Kühlmittelmenge beaufschlagt wird, so dass die erste Abkühlphase (I) so früh wie möglich endet.

4. Betriebsverfahren nach Anspruch 1, 2 oder 3,
**dadurch gekennzeichnet,**
**dass** die Steuereinrichtung (10) den zweiten Sollkühlmittelverlauf (K2*) derart ermittelt, dass der jeweilige Abschnitt (14) des Walzguts (1) bis zum Austreten aus der Kühlstrecke (2) mit der maximal möglichen Kühlmittelmenge beaufschlagt wird, so dass die dritte Abkühlphase (III) so spät wie möglich beginnt.

5. Betriebsverfahren nach einem der Ansprüche 1 bis 4,
**dadurch gekennzeichnet,**
**dass** das Walzgut (1) mittels Transportrollen (5) durch die Kühlstrecke (2) transportiert wird und dass die Steuereinrichtung (10) anhand der Sollenergie (E1*) oder einer anhand der Sollenergie (E1*) und eines tatsächlichen ersten Kühlmittelverlaufs (K1) ermittelten Istenergie (E1) und einer chemischen Zusammensetzung des Walzguts (1) einen Soll-Rollenkühlungsverlauf (KR*) für in einem mit der zweiten Abkühlphase (II) korrespondierenden Bereich der Kühlstrecke (2) angeordnete Transportrollen (5) ermittelt und diese Transportrollen (5) entsprechend dem ermittelten Soll-Rollenkühlungsverlauf (KR*) kühlt.

6. Betriebsverfahren nach einem der Ansprüche 1 bis 4,
**dadurch gekennzeichnet,**
**dass** das Walzgut (1) mittels Transportrollen (5) durch die Kühlstrecke (2) transportiert wird und dass eine Kühlung von in einem mit der zweiten Abkühlphase (II) korrespondierenden Bereich der Kühlstrecke (2) angeordneten Transportrollen (5) reduziert oder abgeschaltet wird.

7. Betriebsverfahren nach Anspruch 5 oder 6,
**dadurch gekennzeichnet,**
**dass** die Transportrollen (5) nur dann gekühlt werden, wenn sich in dem mit der zweiten Abkühlphase (II) korrespondierenden Bereich der Kühlstrecke (2) kein Walzgut befindet.

8. Betriebsverfahren nach einem der obigen Ansprüche,
**dadurch gekennzeichnet,**
**dass** die Steuereinrichtung (10) die in der zweiten Abkühlphase (II) für den jeweiligen Abschnitt (14) erwartete Enthalpie (EZ) anhand der anfänglichen Energiegröße (EA) des jeweiligen Abschnitts (14) des Walzguts (1) und der Beaufschlagung des jeweiligen Abschnitts (14) des Walzguts (1) mit einem tatsächlichen ersten Kühlmittelverlauf (K1) ermittelt.

9. Computerprogramm, das Maschinencode (13) umfasst, der von einer Steuereinrichtung (10) für eine Kühlstrecke (2) abarbeitbar ist, wobei die Abarbeitung des Maschinencodes (13) durch die Steuereinrichtung (10) bewirkt, dass die Steuereinrichtung (10) die Kühlstrecke (2) gemäß einem Betriebsverfahren nach einem der obigen Ansprüche betreibt.

10. Steuereinrichtung für eine Kühlstrecke (2), wobei die Steuereinrichtung mit einem Computerprogramm (11) nach Anspruch 9 programmiert ist.

11. Kühlstrecke zum Kühlen eines Walzguts (1),
- wobei die Kühlstrecke vordere und hintere Kühleinrichtungen (6, 8) aufweist, mittels derer jeweils ein in einem Wirkbereich der jeweiligen Kühleinrichtung (6, 8) befindlicher Abschnitt (14) des Walzguts (1) mit einer jeweiligen Kühlmittelmenge beaufschlagbar ist,
- wobei die Kühlstrecke eine Transporteinrichtung (5) aufweist, von der das Walzgut (1) durch die Kühlstrecke transportierbar ist, so dass die Abschnitte (14) des Walzguts (1) die Wirkbereiche der Kühleinrichtungen (6, 8) nacheinander durchlaufen,
- wobei die Kühlstrecke eine Steuereinrichtung (10) aufweist, welche die Kühlstrecke gemäß einem Betriebsverfahren nach einem der Ansprüche 1 bis 8 betreibt.

## Claims

1. Operating method for a cooling path (2) for cooling a rolled product (1) made of metal, in particular steel,
- wherein sections (14) of the rolled product (1) while passing through the cooling path (2) are initially cooled by means of front cooling devices (6) of the cooling path (2) using a liquid cooling medium (9) in a first cooling phase (I), are then not cooled using the liquid cooling medium (9) in a second cooling phase (II) which follows the first cooling phase (I), and are finally cooled again by means of rear cooling devices (8) of the cooling path (2) using the liquid cooling medium (9) in a third cooling phase (III) which follows the second cooling phase (II),
- wherein a control device (10) of the cooling path (2) receives in each case an initial energy value (EA) which is exhibited by the sections (14) before they pass through the cooling path (2),
- wherein the control device (10) additionally receives a target energy (E1*),
- wherein the control device (10) determines, on the basis of the initial energy value (EA) and the target energy (E1*), a first target cooling medium profile (K1*) which is to be applied to the respective section (14) of the rolled product (1) in the first cooling phase (I),
- wherein the control device (10) activates the front cooling devices (6) in accordance with the first target cooling medium profile (K1*) while the respective section (14) of the rolled product (1) is passing through the front cooling devices (6),
**characterised in that**
- the control device (10) additionally receives a target enthalpy (E2*),
- the control device (10) determines, on the basis of an expected enthalpy (EZ) for the respective section (14) in the second cooling phase (II) and the target enthalpy (E2*), a second target cooling medium profile (K2) which is to be applied to the respective section (14) of the rolled product (1) in the third cooling phase (III), and
- the control device (10) activates the rear cooling devices (8) in accordance with the second target cooling medium profile (K2*) while the respective section (14) of the rolled product (1) is passing through the rear cooling devices (8).

2. Operating method according to claim 1,
**characterised in that**
the initial energy value (EA) and the target energy (E1*) are enthalpies.

3. Operating method according to claim 1 or 2,
**characterised in that**
the control device (10) determines the first target cooling medium profile (K1*) in such a way that the maximum possible cooling medium quantity is applied to the respective section (14) of the rolled product (1) as soon as it enters the cooling path (2), such that the first cooling phase (I) ends as early as possible.

4. Operating method according to claim 1, 2 or 3,
**characterised in that**
the control device (10) determines the second target cooling medium profile (K2*) in such a way that the maximum possible cooling medium quantity is applied to the respective section (14) of the rolled product (1) until it leaves the cooling path (2), such that the third cooling phase (III) starts as late as possible.

5. Operating method according to one of claims 1 to 4,
**characterised in that**
the rolled product (1) is transported through the cooling path (2) by means of transport rollers (5), and that the control device (10) determines, on the basis of the target energy (E1*), or an actual energy (E1) that is determined on the basis of the target energy (E1*) and an actual first cooling medium profile (K1), and a chemical composition of the rolled product (1), a target roller cooling profile (KR*) for transport rollers (5) which are arranged in a region of the cooling path (2) that corresponds to the second cooling phase (II), and cools these transport rollers (5) in accordance with the target roller cooling profile (KR*) that has been determined.

6. Operating method according to one of claims 1 to 4,
**characterised in that**
the rolled product (1) is transported through the cooling path (2) by means of transport rollers (5), and that cooling of the transport rollers (5) arranged **in that** region of the cooling path (2) which corresponds to the second cooling phase (II) is reduced or switched off.

7. Operating method according to claim 5 or 6,
**characterised in that**
the transport rollers (5) are only cooled if no rolled product is situated **in that** region of the cooling path (2) which corresponds to the second cooling phase (II).

8. Operating method according to one of the preceding claims,
**characterised in that**
the control device (10) determines the expected enthalpy (EZ) for the respective section (14) in the second cooling phase (II) on the basis of the initial energy value (EA) of the respective section (14) of the rolled product (1) and the application of the actual first cooling medium profile (K1) to the respective section (14) of the rolled product (1).

9. Computer program comprising machine code (13) which can be executed by a control device (10) for a cooling path (2), wherein the execution of the machine code (13) by the control device (10) causes the control device (10) to operate the cooling path (2) in accordance with an operating method according to one of the preceding claims.

10. Control device for a cooling path (2), wherein the control device is programmed by a computer program (11) according to claim 9.

11. Cooling path for cooling a rolled product (1),
- wherein the cooling path has front and rear cooling devices (6, 8), by means of which a respective cooling medium quantity can be applied to a section (14) of the rolled product (1) that is situated in an active region of the respective cooling device (6, 8),
- wherein the cooling path has a transport device (5), by means of which the rolled product (1) can be transported through the cooling path, such that the sections (14) of the rolled product (1) pass through the active regions of the cooling devices (6, 8) in succession, and
- wherein the cooling path has a control device (10), which operates the cooling path in accordance with an operating method according to one of claims 1 to 8.

## Revendications

1. Procédé de fonctionnement pour une ligne de refroidissement (2) destiné à refroidir un produit à laminer (1) en métal, en particulier en acier,
- dans lequel des sections (14) du produit à laminer (1) sont d'abord refroidies avec un réfrigérant fluide (9) au moyen d'appareils de refroidissement avant (6) de la ligne de refroidissement (2) pendant la traversée de la ligne de refroidissement (2) lors d'une première phase de refroidissement (I), sont ensuite refroidies lors d'une deuxième phase de refroidissement (II) succédant à la première phase de refroidissement (I), mais pas avec le réfrigérant fluide (9), et sont pour finir refroidies à nouveau avec le réfrigérant fluide (9) au moyen d'appareils de refroidissement arrière (8) de la ligne de refroidissement (2) lors d'une troisième phase de refroidissement (III) succédant à la deuxième phase de refroidissement (II),
- dans lequel un appareil de commande (10) de la ligne de refroidissement (2) reçoit respectivement une valeur d'énergie initiale (EA) que présentent les sections (14) avant la traversée de la ligne de refroidissement (2),
- dans lequel l'appareil de commande (10) reçoit en outre une énergie de consigne (E1*),
- dans lequel l'appareil de commande (10) détermine, à l'aide de la valeur d'énergie initiale (EA) et de l'énergie de consigne (E1*), une première courbe de réfrigérant de consigne (K1*) conformément à laquelle la section (14) respective du produit à laminer (1) doit être alimentée lors de la première phase de refroidissement (I),
- dans lequel l'appareil de commande (10) commande les appareils de refroidissement avant (6) en fonction de la première courbe de réfrigérant de consigne (K1*), pendant que la section (14) respective du produit à laminer (1) franchit les appareils de refroidissement avant (6),
**caractérisé en ce que**,
- l'appareil de commande (10) reçoit en outre une enthalpie de consigne (E2*),
- l'appareil de commande (10) détermine, à l'aide d'une enthalpie (EZ) escomptée pour la section (14) respective lors de la deuxième phase de refroidissement (II) et de l'enthalpie de consigne (E2*), une deuxième courbe de réfrigérant de consigne (K2) conformément à laquelle doit être alimentée la section (14) respective du produit à laminer (1) lors de la troisième phase de refroidissement (III), et
- l'appareil de commande (10) commande les appareils de refroidissement arrière (8) en fonction de la deuxième courbe de réfrigérant de consigne (K2*) pendant que la section (14) respective du produit à laminer (1) franchit les appareils de refroidissement arrière (8).

2. Procédé de fonctionnement selon la revendication 1,
**caractérisé en ce que**,
la valeur d'énergie initiale (EA) et l'énergie de consigne (E1*) sont des enthalpies.

3. Procédé de fonctionnement selon la revendication 1 ou 2,
**caractérisé en ce que**,
l'appareil de commande (10) détermine la première courbe de réfrigérant de consigne (K1*) de sorte que la section (14) respective du produit à laminer (1) est alimentée avec la quantité de réfrigérant la plus grande possible à partir de l'entrée dans la ligne de refroidissement (2), de sorte que la première phase de refroidissement (I) se termine aussi tôt que possible.

4. Procédé de fonctionnement selon l'une quelconque des revendications 1, 2 ou 3,
**caractérisé en ce que**,
l'appareil de commande (10) détermine la deuxième courbe de réfrigérant de consigne (K2*) de sorte que la section (14) respective du produit à laminer (1) est alimentée avec la quantité de réfrigérant la plus grande possible jusqu'à sa sortie de la ligne de refroidissement (2), de sorte que la troisième phase de refroidissement (III) débute aussi tard que possible.

5. Procédé de fonctionnement selon l'une quelconque des revendications 1 à 4,
**caractérisé en ce que**,
le produit à laminer (1) est transporté à travers la ligne de refroidissement (2) au moyen de rouleaux de transport (5) et l'unité de commande (10) détermine une courbe de refroidissement de rouleaux de consigne (KR*) pour des rouleaux de transport (5) agencés dans une région de la ligne de refroidissement (2) qui correspond à la deuxième phase de refroidissement (II) à l'aide de l'énergie de consigne (E1*), ou d'une énergie effective (E1) déterminée à l'aide de l'énergie de consigne (E1*) et d'une réelle première courbe de réfrigérant (K1), et d'une composition chimique du produit à laminer (1), et refroidit lesdits rouleaux de transport (5) en fonction de la courbe de refroidissement de rouleaux de consigne (KR*) déterminée.

6. Procédé de fonctionnement selon l'une quelconque des revendications 1 à 4,
**caractérisé en ce que**,
le produit à laminer (1) est transporté à travers la ligne de refroidissement (2) au moyen de rouleaux de transport (5) et un refroidissement de rouleaux de transport (5) agencés dans une région de la ligne de refroidissement (2) qui correspond à la deuxième phase de refroidissement (II) est réduit ou interrompu.

7. Procédé de fonctionnement selon la revendication 5 ou 6,
**caractérisé en ce que**,
les rouleaux de transport (5) ne sont refroidis que lorsqu'aucun produit à laminer ne se trouve dans la région de la ligne de refroidissement (2) qui correspond à la deuxième phase de refroidissement (II).

8. Procédé de fonctionnement selon l'une quelconque des revendications précédentes,
**caractérisé en ce que**,
l'appareil de commande (10) détermine l'enthalpie (EZ) escomptée pour la section (14) respective lors de la deuxième phase de refroidissement (II) à l'aide de la valeur d'énergie initiale (EA) de la section (14) respective du produit à laminer (1) et de l'alimentation de la section (14) respective du produit à laminer (1) conformément à une réelle première courbe de réfrigérant (K1).

9. Programme informatique qui comporte du code machine (13) qui peut être exécuté par un appareil de commande (10) pour une ligne de refroidissement (2),
dans lequel l'exécution du code machine (13) par l'appareil de commande (10) amène l'appareil de commande (10) à faire fonctionner la ligne de refroidissement (2) conformément à un procédé de fonctionnement selon l'une quelconque des revendications précédentes.

10. Appareil de commande pour une ligne de refroidissement (2), dans lequel l'appareil de commande est programmé avec un programme informatique (11) selon la revendication 9.

11. Ligne de refroidissement destiné au refroidissement d'un produit à laminer (1),
- dans laquelle la ligne de refroidissement présente des appareils de refroidissement avant et arrière (6, 8) au moyen desquels respectivement une section (14), se trouvant dans une région active de l'appareil de refroidissement (6, 8) respectif, du produit à laminer (1) peut être alimentée avec une quantité de réfrigérant respective,
- dans laquelle la ligne de refroidissement présente un appareil de transport (5) grâce auquel le produit à laminer (1) peut être transporté à travers la ligne de laminage de sorte que les sections (14) du produit à laminer (1) parcourent successivement les régions actives des appareils de refroidissement (6, 8),
- dans laquelle la ligne de refroidissement présente un appareil de commande (10) qui fait fonctionner la ligne de refroidissement conformément à un procédé de fonctionnement selon l'une quelconque des revendications 1 à 8.
